# EUROPÄISCHE PATENTSCHRIFT

(11) **EP 1 860 218 B1**
(45) Veröffentlichungstag und Bekanntmachung des Hinweises auf die Patenterteilung: **18.02.2009**
(21) Anmeldenummer: 07009785.2
(22) Anmeldetag: 16.05.2007
(51) Int. Cl.: D04B 21/20

(54) **Abstandsgewirke mit Reissfäden**
Spacer fabric with tear strips
Tricot double parois comprenant de fils de fissure

(30) Priorität: 17.05.2006 DE 102006023356
(43) Veröffentlichungstag der Anmeldung: 28.11.2007
(73) Patentinhaber: Müller Textil GmbH, 51674 Wiehl-Drabenderhöhe (DE)
(72) Erfinder: Müller, Frank, 51674 Wiehl (DE); Müller, Stefan, 51674 Wiehl (DE)
(74) Vertreter: Neumann, Ernst Dieter

(56) Entgegenhaltungen:
- EP-A2- 0 529 671
- DE-A1- 2 743 614
- DE-A1- 10 260 694
- US-B1- 6 823 700

## Beschreibung

Die Erfindung betrifft ein Abstandsgewirke bestehend aus zwei parallel zueinander liegenden Gewirkelagen, die durch zwischen den beiden Gewirkelagen hin und her verlaufende Abstandsfäden miteinander verbunden sind, wobei die Gewirkelagen allgemein in Produktionsrichtung verlaufende Maschen und damit verwirkte Schußfäden aufweisen und die Abstandsfäden allgemein in Produktionsrichtung verlaufen und mit den Gewirkelagen verwirkt sind. Die Erfindung umfaßt weiterhin ein Bezugsmaterial mit einer Deckschicht und einer Unterfütterung aus einem Abstandsgewirke, bestehend aus zwei parallel zueinander liegenden Gewirkelagen, die durch zwischen den beiden Gewirkelagen hin und her verlaufende Abstandsfäden miteinander verbunden sind, wobei die Gewirkelagen allgemein in Produktionsrichtung verlaufende Maschen und damit verwirkte Schußfäden aufweisen und die Abstandsfäden allgemein in Produktionsrichtung verlaufen und mit den Gewirkelagen verwirkt sind.

Die allgemein in Produktionsrichtung verlaufenden Abstandsfäden bilden mit den Gewirkelagen jeweils Verbindungen, die auch als Maschenköpfe bezeichnet werden. Beim Hin- und Herverlaufen der einzelnen Abstandsfäden zwischen den Gewirkelagen können sie zugleich relativ zur Produktionsrichtung in den Gewirkelagen quer hin- und herversetzen, wobei sich in Produktionsrichtung betrachtet eine Struktur sich überkreuzender Abstandsfäden ergibt. Dies wird als X-Legung bezeichnet. Alternativ ist es auch möglich, daß Abstandsfäden beim Hin- und Herlaufenen zwischen den Gewirkelagen im wesentlichen linear angeordnete Verbindungen mit letzteren bilden, wobei sich in Produktionsrichtung betrachtet eine Struktur zueinander paralleler rechtwinklig zu den Gewirkelagen verlaufender Abstandsfäden ergibt. Dies wird als I-Legung bezeichnet.

Abstandsgewirke der genannten Art werden zu einem großen Anteil aus thermoplastischen Kunststoffäden hergestellt, wobei die beiden Gewirkelagen zumeist aus Multifilamenten und die Abstandsfäden zumeist aus Monofilen bestehen. Die Gewirke werden in einer durch die Produktionsbreite der verwendeten Maschine oder durch den Anwendungszweck bestimmten Breite als fortlaufendes Bahnmaterial hergestellt. Zum Konfektionieren wird das Material mit Kreismessern oder durch Stanzen getrennt. Hierbei wird insbesondere vor dem Aufrollen des Bahnmaterials der nichtverwendbare Kantenbereich thermisch abgetrennt. Unabhängig von der hier bevorzugt genannten Fadenart der thermoplastischen Kunststoffäden erstreckt sich die Erfindung uneingeschränkt jedoch auch auf Abstandsgewirke aus Fadenmaterial aus thermisch stabilen Fäden.

Die Bezugsstoffe der eingangs genannten Art, die mit Abstandsgewirke unterfüttert sind, werden vielfältig im Automobilbereich als Bezugsstoffe für Fahrzeugsitze, insbesondere aber auch als Bezugsstoffe für Armaturenbretter und andere Innenraumverkleidungen eingesetzt. Das Bezugsmaterial dieser Art wird durch aufkaschieren von Bahnmaterial aus homogenem Werkstoff wie Leder oder Kunststoff auf das Bahnmaterial der Abstandsgewirke hergestellt, so daß auch das Ausgangsprodukt zunächst als Bahnmaterial vorliegt. Zur bestimmungsgemäßen Form bzw. den bestimmungsgemäßen Zuschnitt werden aus dem Bahnmaterial entsprechende Zuschnitteile mit Stanzmessern ausgestanzt oder mit Lasern geschnitten.

Aus der DE 102 60 694 A1 ist ein Verbund aus streifenförmigen dreidimensionalen textilen Flächengebilden (Abstandsgewirken) bekannt, bei welchem die einzelnen Längsstreifen mit stabilen Längskanten hergestellt sind und durch abweichend eingearbeitete Trennfäden zwischen den Gewirkelagen trennbar verbunden sind. Das entsprechende Herstellverfahren soll zur Erzeugung mehrere elastischer Binden in einem gemeinsamen Arbeitsgang dienen, die in einem anschließenden Trennvorgang vereinzelt werden. Im Bereich der Trennfäden, die in den Gewirkelagen liegen, sind keine Abstandsfäden vorgesehen. Ein homogenes Verhalten des Zwischenerzeugnisses ist nicht zu erwarten.

Aus der EP 0 529 671 A1 ist ein zur Verwendung als Polster-Bezugsstoff geeignetes Textilmaterial bekannt, das ein Abstandsgewirke mit einem aufgeklebten textilen Oberstoff umfaßt. Eine Trennbarkeit an vorgegebenen Solltrennstellen ist hierbei nicht vorgesehen.

Der vorliegenden Erfindung liegt die Aufgabe zugrunde, Erzeugnisse der genannten Art bereitzustellen, die ein vereinfachtes Trennen des Materials entlang vorbestimmter Trennstellen zulassen, wobei das Material auch vor dem Trennen gebrauchsfähig sein soll.

Die Lösung hierfür besteht in einem Abstandsgewirke oder einem Bezugsmaterial aus einer Deckschicht und einer Unterfütterung aus einem Abstandsgewirke bestehend aus zwei parallel zueinander liegenden Gewirkelagen, die durch zwischen den beiden Gewirkelagen hin und her verlaufende Abstandsfäden miteinander verbunden sind, wobei die Gewirkelagen allgemein in Produktionsrichtung verlaufende Maschen und damit verwirkte Schußfäden aufweisen und die Abstandsfäden allgemein in Produktionsrichtung verlaufen und mit den Gewirkelagen verwirkt sind, wobei in zumindest einer der Gewirkelagen zumindest ein Schußfaden von geringerer Reißfestigkeit zur Erzeugung einer im wesentlichen linearen in Produktionsrichtung verlaufenden Solltrennstelle T eingearbeitet ist und wobei im Bereich des zumindest einen Schußfadens von geringerer Reißfestigkeit eine Auslassung zumindest eines Abstandsfadens zur zusätzlichen Schwächung der Solltrennstelle vorgesehen ist und wobei längs neben der Auslassung des zumindest einen Abstandsfaden zumindest ein zusätzlicher Abstandsfaden in einer von den erstgenannten Abstandsfäden abweichenden, eine höhere Dichte von Verbindungen mit den Gewirkelagen aufweisenden Legung eingearbeitet ist. Hierdurch werden günstige homogene Gebrauchseigenschaften im Hinblick auf eine gleichmäßige Stauchhärte vor dem Trennen erzielt.

Hierbei ist vorzugsweise vorgesehen, daß in beiden Gewirkelagen in untereinander übereinstimmender deckungsgleicher Position quer zur Produktionsrichtung jeweils zumindest ein Schußfaden von geringerer Reißfestigkeit zur Erzeugung der Solltrennlinie eingearbeitet ist.

Hierbei wird insbesondere vorgeschlagen daß die erstgenannten Abstandsfäden in Produktionsrichtung P jeweils in den Gewirkelagen quer hin- und herversetzen (X-Legung) und daß der zumindest eine zusätzliche Abstandsfaden in Produktionsrichtung P jeweils in den Gewirkelagen im wesentlichen linear angeordnete Verbindungen bildet (I-Legung).

Auf diese Weise werden die durch das Auslassen eines Abstandsfadens im Bereich der Trennstelle entstehenden Fehlstellen an Verbindungspunkten (Maschenköpfen) durch neben der Trennstelle liegende zusätzliche und dichter angeordnete Verbindungspunkte (Maschenköpfe) ersetzt. Die liegen bei der Verwendung von zwei zusätzlichen Abstandsfäden zu beiden Seiten der Trennstelle jeweils in etwa linearer Anordnung längs neben derselben. Da die zusätzlichen Abstandsfäden in I-Legung verarbeitet sind entsteht eine jeweils örtlich höhere Stauchhärte, die jedoch auf eine größere Gesamtfläche bezogen eine homogene Stauchhärte des Abstandsgewirkes und eine homogene Oberflächenstruktur der Gewirkelagen sicherstellen soll.

Der zumindest eine zusätzliche Abstandsfaden bzw. die zwei zusätzlichen Abstandsfäden bedürfen jeweils einer zusätzlichen Legeschiene bei der Herstellung, um die abweichende Legungsart im Verhältnis zu den übrigen erstgenannten Abstandsfäden darzustellen.

Für die Schußfäden geringerer Reißfestigkeit (Reißfäden) werden bevorzugt dünne Monofilamente z.B. aus Polyester mit einer Dicke von weniger als 50dTex, insbesondere weniger als 30dTex vorgeschlagen, während für die Schußfäden größerer Reißfestigkeit (Widerstandsfäden) Multifilamente z.B. ebenfalls aus Polyester mit einer Dicke von mehr als 45dTex, insbesondere mehr als 70dTex zur Anwendung kommen sollten.

Mit genannten erfindungsgemäßen Maßnahmen wird sichergestellt, daß bei einer Belastung des Materials in der Materialebene mit einem Belastungsanteil quer zur Produktionsrichtung oder bei Belastung des Materials durch Scherkräfte zu beiden Seite der vorbereiteten Trennstelle senkrecht zur Materialebene das Material entlang der Trennstelle unter Zerstörung der Schußfäden geringerer Reißfestigkeit zerreißt und bestimmungsgemäß entlang einer Linie getrennt wird

Dies kann bestimmungsgemäß zu einem ersten Zweck erfolgen, der darin liegt, die bei der Herstellung entstehenden in Produktionsrichtung verlaufenden Längskanten des Abstandsgewirkes, die eine vom übrigen Abstandsgewirke abweichende Form und Qualität haben, vor dem Einsatz des Abstandsgewirkes abzutrennen, wobei dieses Abtrennen durch mechanische Kräfte erfolgen kann und keine thermischen Trennvorrichtungen wie bisher oder keine Kreismesser zum Einsatz kommen müssen. Sofern auf diesen Anwendungszweck abgestellt wird, sind die Trennstellen möglichst nahe entlang der Seitenkanten vorzusehen.

Dies ist beispielsweise günstig für solche Abstandsgewirke, die in Matratzen oder als Liegematten verwendet werden sollen. Solche Abstandsgewirke haben relativ große Dicke und zur Darstellung erhöhter Rückstellkräfte bei Druckbelastung relativ stabile Monofile als Abstandsfäden. Werden diese Abstandsfäden thermisch oder mechanisch getrennt, entstehen Bruchstücke mit freien Fadenenden, die aus dem Abstandsgewirke herausstechen können und zu Komforteinbußen in der endgültigen Verwendung führen. Dieses Entstehen von Bruchstücken von Abstandsfäden wird mit der vorliegenden Erfindung vermieden.

Nach einem zweiten Anwendungszweck kann vorgesehen sein, eine auf maximale Produktionsbreite eingestellte Wirkmaschine zum Einsatz zu bringen, obwohl nur Gewirkematerial von der Breite eines Anteils der Produktionsbreite benötigt wird. Hierbei können in einem Produktionsvorgang zwei oder mehrere zunächst miteinander verbundene in Produktionsrichtung verlaufende Materialstreifen hergestellt werden, die anschließend durch mechanische Kräfte voneinander getrennt werden. Hierbei können beispielsweise Scherkräfte eingesetzt werden, indem die einzelnen Materialstreifen in unterschiedliche Höhenlagen geführt werden und auf Wellen mit voneinander abweichender Achslage aufgewickelt werden.

Ein dritter Anwendungszweck besteht darin, im Bahnmaterial eine Solltrennstelle herzustellen, die erst im Anwendungsfall des aus dem Bahnmaterial hergestellten Zuschnitteils zum Einsatz kommt, insbesondere bei einer Überbelastung des Abstandsgewirkes, bei dem die Art des Versagens bzw. Auftrennens kontrolliert erfolgen soll.

Ein erfindungsgemäßes Bezugsmaterial kann ähnlich den vorher genannten Bestimmungszwecken dazu dienen, daß von dem Bezugsmaterial unbrauchbare bei der Herstellung erzeugte Ränder abgetrennt werden

Ebenso kann der Bestimmungszweck darin liegen, daß bei Ausnutzung großer Maschinenbreiten mehrere anschließend voneinander zu trennende Materialstreifen des Bezugsmaterials erzeugt werden, die nur die Hälfte oder einen anderen Bruchteil der zur Verfügung stehenden Herstellbreite umfassen.

Ein dritter und wesentlicher Verwendungszweck liegt schließlich darin, Bezugsmaterial darzustellen, das bei einer Überbelastung im Einsatz an einer vorbestimmten kontrollierten Trennstelle zerstört wird bzw. kontrolliert zerreißt.

Ein derartiger Einsatzfall kann insbesondere in der Verwendung des Bezugsmaterials als Bezugsstoff für ein Armaturenbrett eines Kraftfahrzeuges liegen, unter dem ein sogenannter Airbag zur Sicherung des Beifahrers eingebaut ist, oder in der Verwendung als Lenkradbezug des Lenkrads eines Kraftfahrzeuges liegen, in dessen Lenkradplatte oder Prallplatte ein Airbag eingebaut ist. Bei explosiver Auslösung des unter diesem Bezugsstoff eingebauten Airbags soll dessen Funktion nicht behindert werden und der Bezugsstoff, der von außen eine Trennstelle nicht erkennen läßt, soll entlang einer vorgegebenen Trennstelle leicht zerreißbar sein.

Zwei bevorzugte Ausführungsbeispiele der Erfindung sind in den Zeichnungen dargestellt, die nachstehend beschrieben werden.
- Figur 1: zeigt einen Ausschnitt eines erfindungsgemäßen Abstandsgewirkes in isometrischer Darstellung;
- Figur 2: zeigt einen Ausschnitt eines erfindungsgemäßen Abstandsgewirkes mit aufkaschiertem Bezugsmaterial in isometrischer Darstellung.

In Figur 1 ist ein rechteckiger Ausschnitt eines erfindungsgemäßen Abstandsgewirkes 11 gezeigt, bei dem die dargestellten Begrenzungskanten nur systematisch zu verstehen sind, da ein Gewirke real aus nicht geradlinig verlaufenden Maschen und Schußfäden in den Gewirkelagen und Abstandsfäden zwischen den Gewirkelagen besteht.

Es ist eine obere Gewirkelage 12, eine untere Gewirkelage 13 sowie dazwischenliegende Abstandsfäden 14 erkennbar, wobei mit dem Pfeil P die Produktionsrichtung des Abstandsgewirkes bezeichnet ist. Die beiden Gewirkelagen bestehen aus in Produktionsrichtung verlaufenden Maschen 22, 23 aus Kettfäden und damit verwirkten Schußfäden 15, 16. Es soll verstanden werder, daß die gesamte obere Gewirkelage 12 und die gesamte untere Gewirkelage 13 vollständig aus im wesentlichen gleichartig verlaufenden Maschen und gleichartig miteinander verwirkten Schußfäden 15, 16 besteht. Die Abstandsfäden 14 oder Polfäden sind nur an der vorderen Querkante symbolhaft dargestellt, nicht jedoch an der in Produktionsrichtung verlaufenden vorderen Seitenkante. Die Abstandsfäden 14 verlaufen im wesentlichen in Produktionsrichtung P und bewegen sich zwischen den beiden Gewirkelagen 12, 13, in die sie eingewirkt sind, regelmäßig hin und her. Hierbei versetzt jeder der Polfäden 14 hin- und her quer zur Produktionsrichtung, was durch die Kreuzstruktur der Linien angedeutet ist. Die Bezeichnung für diese Legungsart ist X-Legung. Die Schußfäden 15, 16 umfassen erfindungsgemäß erste Schußfäden von größerer Reißfestigkeit, die durch stärkere Linien symbolisiert werden und in einem Trennbereich von der Breite T zweite Schußfäden 15', 16' von geringerer Reißfestigkeit, die durch schwächere Linien symbolisiert werden. Im Bereich der Schußfäden 15 der oberen Gewirkelage 12 und 16 der unteren Gewirkelage 13 findet sich in dem Trennbereich von der Breite T eine Auslassung der Abstandsfäden 14 zu beiden Seiten des Trennbereichs von der Breite T sind jedoch zusätzliche Abstandsfäden 24, 25 vorgesehen, die ebenfalls im wesentlichen in Produktionsrichtung P verlaufen und sich dabei zwischen den Gewirkelagen 12, 13 hin- und herbewegen, ohne dabei quer zur Produktionsrichtung hin- und her bewegen, ohne dabei quer zur Produktionsrichtung hin- und her zu versetzen, was durch senkrecht den Gewirkelagen 12, 13 eingezeichnete Linien angedeutet ist. Diese Legungsart wird I-Legung genannt. Die Schußfäden 15', 16' geringerer Reißfestigkeit können durch eine von den Schußfäden größerer Reißfestigkeit abweichende Farbe markiert werden. Die unterschiedliche Reißfestigkeit der Schußfäden kann durch unterschiedliche Fadendicke oder Anzahl der Filamente oder bei gleichen Fadendicken durch eine unterschiedliche Qualität dargestellt werden. Es ist verständlich, daß bei einer Belastung senkrecht zur Produktionsrichtung oder bei einer Belastung durch Scherkräfte senkrecht zur Ebene der Gewirkelagen 12, 13 das Abstandsgewirke 11 entlang der Trennstelle von der Breite T unter Zerreißen von zumindest jeweils einem Schußfaden 15', 16' geringerer Reißfestigkeit versagen wird. Dies ist Sinn und Zweck des Gegenstandes der Erfindung.

In Figur 2 ist ein Bezugsmaterial 21 aus einem Abstandsgewirke nach Figur 1 unter Verwendung der gleichen Bezugszeichen gezeigt, auf das eine Deckschicht 17 von im wesentlichen homogener Materialqualität aufkaschiert ist. Der hierbei verwendete Kleberwerkstoff ist nicht im einzelnen dargestellt. Die Produktionsrichtung ist wiederum durch einen Pfeil P angedeutet. Die aufkaschierte Deckschicht 17 verdeckt die obere Gewirkelage 12; von der unteren Gewirkelage 13 sind die Maschen 23 und ebenfalls Schußfäden 16' geringerer Reißfestigkeit in dem Bereich von der Breite T dargestellt. Seitlich davon sind Schußfäden 16 größerer Reißfestigkeit angedeutet. Der Aufbau der oberen Gewirkelage 12 soll vollständig der in Figur 1 dargestellten entsprechen. Die Deckschicht 17 hat eine innenliegende längsverlaufende Ritzung 18, die sich über die vordere Hälfte des Materialabschnitts erstreckt und die nur einen Teil der Dicke D der Deckschicht 17 umfaßt. Die außenliegende Seite des Bezugsmaterials läßt diese Ritzung insoweit nicht erkennen. In der hintenliegenden Hälfte des Materialabschnitts weist die Deckschicht 17 eine Perforierungslinie 19 auf, die sich durch die gesamte Dicke D der Deckschicht 17 zieht und insoweit von außen am Bezugsmaterial zu erkennen ist. Es versteht sich, daß das Abstandsgewirke 11 mit aufkaschierter Deckschicht 17 bei Zugbelastung in der Materialebene senkrecht zur Produktionsrichtung P oder bei Belastung unter Scherkräften senkrecht zur Ebene der Gewirkelagen 12, 13 im Bereich der Trennstelle von der Breite T zerstört wird, wobei die Deckschicht 17 entlang der Ritzung 18 oder der Perforation 19 auseinanderreißen wird. Dies ist der Sinn und Zweck des Gegenstandes der Erfindung.

### Bezugszeichenliste

- 11: Abstandsgewirke
- 12: obere Gewirkelage
- 13: untere Gewirkelage
- 14: Abstandsfäden
- 15: Schußfäden (obere Gewirkelage)
- 16: Schußfäden (untere Gewirkelage)
- 17: Deckschicht
- 18: Ritzung
- 19: Perforierung
- 21: Bezugsmaterial
- 22: Masche (obere Gewirkelage)
- 23: Masche (untere Gewirkelage)
- 24: Abstandsfaden
- 25: Abstandsfaden

- T: Trennbereich
- D: Dicke Deckschicht

## Patentansprüche

1. Abstandsgewirke (11) bestehend aus zwei parallel zueinander liegenden Gewirkelagen (12, 13), die durch zwischen den beiden Gewirkelagen (12, 13) hin und her verlaufende Abstandsfäden (14) miteinander verbunden sind,
wobei die Gewirkelagen (12, 13) allgemein in Produktionsrichtung verlaufende Maschen (22, 23) und damit verwirkte Schußfäden (15, 16) aufweisen und
die Abstandsfäden (14) allgemein in Produktionsrichtung verlaufen und mit den Gewirkelagen (12, 13) verbunden sind,
wobei in zumindest einer der Gewirkelagen (12, 13) zumindest ein Schußfaden (15', 16') von geringerer Reißfestigkeit zur Erzeugung einer im wesentlichen linearen Solltrennstelle (T) eingearbeitet ist und
wobei im Bereich des zumindest einen Schußfadens (15', 16') von geringerer Reißfestigkeit eine Auslassung zumindest eines Abstandsfadens (14) zur zusätzlichen Schwächung der im wesentlichen linearen Solltrennstelle (T) vorgesehen ist,
**dadurch gekennzeichnet,**
**daß** längs neben der Auslassung des zumindest einen Abstandsfaden (14) zumindest ein zusätzlicher Abstandsfaden (24, 25) in einer von den erstgenannten Abstandsfäden (14) abweichenden, Legung eingearbeitet ist

2. Abstandsgewirke nach Anspruch 1,
**dadurch gekennzeichnet,**
**daß** die erstgenannten Abstandsfäden (14) in Produktionsrichtung P jeweils in den Gewirkelagen (12, 13) quer hin- und herversetzen (X-Legung) und daß der zumindest eine zusätzliche Abstandsfaden (24, 25) in Produktionsrichtung P jeweils in den Gewirkelagen (12, 13) im wesentlichen linear angeordnete Verbindungen bildet (I-Legung).

3. Abstandsgewirke nach einem der Ansprüche 1 oder 2,
**dadurch gekennzeichnet,**
**daß** in beiden Gewirkelagen (12, 13) in untereinander übereinstimmender deckungsgleicher Position jeweils zumindest ein Schußfaden (15', 16') von geringerer Reißfestigkeit zur Erzeugung der im wesentlichen linearen Solltrennstelle. (T) eingearbeitet ist.

4. Abstandsgewirke nach einem der Ansprüche 1 bis 3,
**dadurch gekennzeichnet,**
**daß** der zumindest eine Schußfaden (15', 16') geringerer Reißfestigkeit durch eine von den übrigen Schußfäden (15, 16) abweichende Farbe markiert ist.

5. Abstandsgewirke nach einem der Ansprüche 1 bis 3,
**dadurch gekennzeichnet,**
**daß** die Schußfäden (15, 16) von größerer Reißfestigkeit unmittelbar benachbart zu dem zumindest einen Schußfaden (15', 16') von geringerer Reißfestigkeit durch eine von den übrigen Schußfäden abweichende Farbe markiert sind.

6. Abstandsgewirke nach einem der Ansprüche 1 bis 5,
**dadurch gekennzeichnet,**
**daß** die Schußfäden (15', 16') von geringerer Reißfestigkeit von einem Monofilament mit einer Dicke von kleiner 50dTex, insbesondere kleiner 30dTex gebildet werden.

7. Abstandsgewirke nach einem der Ansprüche 1 bis 6,
**dadurch gekennzeichnet,**
**daß** die Schußfäden (15, 16) von größerer Reißfestigkeit von Multifilamenten mit einer Dicke von größer 45dTex, insbesondere größer 70dTex gebildet werden.

8. Abstandsgewirke nach einem der Ansprüche 1 bis 7,
**dadurch gekennzeichnet,**
**daß** eine Solltrennstelle (T) jeweils in Randnähe zu den in Produktionsrichtung (P) seitlichen Rändern zum Abtrennen der Produktionsränder vorgesehen ist.

9. Abstandsgewirke nach einem der Ansprüche 1 bis 8,
**dadurch gekennzeichnet,**
**daß** mehrere Solltrennstellen (T) in insbesondere gleichem Abstand voneinander vorgesehen sind, um aus dem Abstandsgewirke einzelne in Produktionsrichtung (P) verlaufende Streifen von bestimmungsgemäßer Breite herzustellen.

10. Bezugsmaterial aus einer Deckschicht (17) und einer Unterfütterung aus einem Abstandsgewirke (11) bestehend aus zwei parallel zueinander liegenden Gewirkelagen (12, 13), die durch zwischen den beiden Gewirkelagen (12, 13) hin und her verlaufende Abstandsfäden (14) miteinander verbunden sind,
wobei die Gewirkelagen (12, 13) allgemein in Produktionsrichtung verlaufende Maschen (22, 23) und damit verwirkte Schußfäden (15,16) aufweisen und die Abstandsfäden (14) allgemein in Produktionsrichtung verlaufen und mit den Gewirkelagen (12, 13) verbunden sind,
**dadurch gekennzeichnet,**
**daß** in zumindest einer der Gewirkelagen (12, 13) zumindest ein Schußfaden (15', 16') von geringerer Reißfestigkeit zur Erzeugung einer im wesentlichen linearen Solltrennstelle (T) eingearbeitet ist, und
**daß** im Bereich des zumindest einen Schußfadens (15', 16') von geringerer Reißfestigkeit eine Auslassung zumindest eines Abstandsfadens (14) zur zusätzlichen Schwächung der im wesentlichen linearen Solltrennstelle (T) vorgesehen ist, wobei
längs neben der Auslassung des zumindest einen Abstandsfadens (14) zumindest ein zusätzlicher Abstandsfaden (24, 25) in einer von den erstgenannten Abstandsfaden (14) abweichenden, Legung eingearbeitet ist.

11. Bezugsmaterial nach Anspruch 10,
**dadurch gekennzeichnet,**
**daß** in beiden Gewirkelagen (12, 13) in untereinander übereinstimmender deckungsgleicher Position jeweils zumindest ein Schußfaden (15', 16') von geringerer Reißfestigkeit zur Erzeugung der im wesentlichen linearen Solltrennstelle (T) eingearbeitet ist.

12. Bezugsmaterial nach Anspruch 10 oder 11,
**dadurch gekennzeichnet,**
**daß** die erstgenannten Abstandsfäden (14) in Produktionsrichtung P jeweils in den Gewirkelagen (12, 13) quer hin- und herversetzen (X-Legung) und daß der zumindest eine zusätzliche Abstandsfaden (24, 25) in Produktionsrichtung P jeweils in den Gewirkelagen (12, 13) im wesentlichen linear angeordnete Verbindung bildet (I-Legung).

13. Bezugsmaterial nach einem der Ansprüche 10 bis 12,
**dadurch gekennzeichnet,**
**daß** die Deckschicht (17) im Bereich der Solltrennstelle (T) eine übereinstimmend mit der Solltrennstelle (T) verlaufende Materialschwächung hat.

14. Bezugsmaterial nach einem der Ansprüche 10 bis 13,
**dadurch gekennzeichnet,**
**daß** die Deckschicht (17) ein weitgehend homogenes Material wie Leder oder Kunststoffolie ist.

15. Bezugsmaterial nach Anspruch 13,
**dadurch gekennzeichnet,**
**daß** die Schwächung der Deckschicht (17) aus einer durchgehenden oder strichlierten inneren Ritzung oder Punktierung (18) besteht.

16. Bezugsmaterial nach einem der Ansprüche 10 bis 15,
**dadurch gekennzeichnet,**
**daß** die Deckschicht (17) auf das Abstandsgewirke (11) aufkaschiert ist.

17. Bezugsmaterial nach einem der Ansprüche 10 bis 16,
**dadurch gekennzeichnet,**
**daß** der zumindest eine der Schußfaden (15', 16') geringerer Reißfestigkeit durch eine von den übrigen Schußfäden (15, 16) abweichende Farbe markiert ist.

18. Bezugsmaterial nach einem der Ansprüche 10 bis 16,
**dadurch gekennzeichnet,**
**daß** die Schußfäden (15, 16) von größerer Reißfestigkeit unmittelbar benachbart zu dem zumindest einen Schußfaden (15', 16') von geringerer Reißfestigkeit durch eine von den übrigen Schußfäden abweichende Farbe markiert sind.

19. Bezugsmaterial nach einem der Ansprüche 10 bis 18,
**dadurch gekennzeichnet,**
**daß** die Schußfäden (15', 16') von geringerer Reißfestigkeit von einem Monofilament mit einer Dicke von kleiner 50dTex, insbesondere kleiner 30dTex gebildet werden.

20. Bezugsmaterial nach einem der Ansprüche 10 bis 19,
**dadurch gekennzeichnet,**
**daß** die Schußfäden (15, 16) von größerer Reißfestigkeit von Multifilamenten mit einer Dicke von größer 50dTex, insbesondere größer 75dTex gebildet werden.

21. Bezugsmaterial nach einem der Ansprüche 10 bis 20,
**dadurch gekennzeichnet,**
**daß** eine Solltrennstelle (T) jeweils in Randnähe zu den in Produktionsrichtung (P) seitlichen Rändern zum Abtrennen der Produktionsränder vorgesehen ist.

22. Bezugsmaterial nach einem der Ansprüche 10 bis 21,
**dadurch gekennzeichnet,**
**daß** mehrere Solltrennstellen (T) in insbesondere gleichem Abstand voneinander vorgesehen sind, um aus dem Bezugsmaterial einzelne in Produktionsrichtung (P) verlaufende Streifen von bestimmungsgemäßer Breite herzustellen.

## Claims

1. A spacer fabric (11) consisting of two fabric layers (12, 13) which are positioned parallel to one another and which are connected to one another by spacer threads (14) extending to and fro between the two fabric layers (12, 13),
wherein the fabric layers (12, 13) comprise stitches (22, 23) generally extending in the production direction, as well as weft threads (15, 16) connected thereto by knitting, and wherein the spacer threads (14) generally extend in the production direction and are connected to the fabric layers (12, 13),
wherein in at least one of the fabric layers (12, 13) there is worked in at least one weft thread (15', 16') of a lower tear strength for producing a substantially linear nominal separating region (T) and
wherein, in the region of the at least one weft thread (15' 16') of a lower tear strength there is left out at least one spacer thread (14) for additionally weakening the substantially linear separating region (T),
**characterised in**
**that** alongside the region where at least one spacer thread (14) has been left out, there is worked in at least one additional spacer thread (24, 25) in a type of laying which deviates from the laying of the spacer threads (14) mentioned first.

2. A spacer fabric according to claim 1,
**characterised in**
**that,** in the production direction P, the spacer threads (14) mentioned first, in the fabric layers (12, 13), are transversely offset to and fro (X-laying) and that, in the production direction P, the at least one additional spacer thread (24, 25) in the fabric layers (12, 13) forms a substantially linearly arranged connection (I-laying).

3. A spacer fabric according to any one of claims 1 or 2,
**characterised in**
**that** into each of the two fabric layers (12, 13), in positions corresponding to one another, there is worked in at least one weft thread (15', 16') of a lower tear strength for producing the substantially linear nominal separating region (T).

4. A spacer fabric according to any one of claims 1 to 3,
**characterised in**
**that** the at least one weft thread (15', 16') of a lower tear strength is marked by a colour deviating from that of the remaining weft threads (15, 16).

5. A spacer fabric according to any one of claims 1 to 3,
**characterised in**
**that** the weft threads (15, 16) of a greater tear strength which directly adjoin the at least one weft thread (15', 16') of a lower tear strength are marked by a colour deviating from that of the remaining weft threads.

6. A spacer fabric according to any one of claims 1 to 5,
**characterised in**
**that** the weft threads (15', 16') of a lower tear strength are formed by a mono-filament with a thickness smaller than 50dTex, more particularly smaller than 30dTex.

7. A spacer fabric according to any one of claims 1 to 6,
**characterised in**
**that** the weft threads (15, 16) of a higher tear strength are formed by multi-filaments with a thickness greater than 45dTex, more particularly greater than 70dTex.

8. A spacer fabric according to any one of claims 1 to 7,
**characterised in**
**that** a nominal separating region (T) is provided in the vicinity of the edges extending laterally relative to the production direction (P) for the purpose of separating the production edges.

9. A spacer fabric according to any one of claims 1 to 8,
**characterised in**
**that** a plurality of nominal separating regions (T) is provided, more particularly so as to extend at identical distances from one another to be able to produce out of the spacer fabric individual strips of a predetermined width extending in the production direction (P).

10. A covering material consisting of a cover layer (17) and a lining consisting of a spacer fabric (11) consisting of two fabric layers (12, 13) which are positioned parallel to one another and which are connected to one another by spacer threads (14) extending to and fro between the two fabric layers (12, 13),
wherein the fabric layers (12, 13) comprise stitches (22, 23) generally extending in the direction of production, as well as weft threads (15, 16) connected thereto by knitting, and wherein the spacer threads (14) generally extend in the production direction and are connected to the fabric layers (12, 13),
**characterised in**
**that** in at least one of the fabric layers (12, 13) there is worked in a weft thread (15', 16') of a lower tear strength for producing a substantially linear nominal separating region (T) and
**that**, in the region of the at least one weft thread (15' 16') of a lower tear strength there is left out at least one spacer thread (14) for additionally weakening the substantially linear separating region (T),
wherein alongside the region where the at least one spacer thread (14) has been left out, there is worked in at least one additional spacer thread (24, 25) in a type of laying which deviates from the laying of the spacer threads (14) mentioned first.

11. A covering material according to claim 10,
**characterised in**
**that** into each of the two fabric layers (12, 13), in positions which correspond to one another, there is worked in at least one weft thread (15', 16') of a lower tear strength for producing the substantially linear nominal separating region (T).

12. A covering material according to claim 10 or 11,
**characterised in**
**that,** in the production direction P, the spacer threads (14) mentioned first, in the fabric layers (12, 13) are transversely offset to and fro (X-laying) and that, in production direction P, the at least one additional spacer thread (24, 25) in the fabric layers (12, 13) forms a substantially linearly arranged connection (l-laying).

13. A covering material according to any one of claims 10 to 12,
**characterised in**
**that** the cover layer (17), in the nominal separating region, comprises a material weakening which extends in accordance with the nominal separating region (T).

14. A covering material according to any one of 10 to 13,
**characterised in**
**that** the cover layer (17) consists of a largely homogenous material such as leather or plastic sheeting.

15. A covering material according to claim 13,
**characterised in**
the weakening of the cover layer (17) is caused by a continuous or dashed inner scratched line or dotted line (18).

16. A covering material according to any one of claims 10 to 15,
**characterised in**
**that** the cover layer (17) is laminated on to the spacer fabric (11).

17. A covering material according to any one of claims 10 to 16,
**characterised in**
**that** the at least one weft thread (15', 16') of a lower tear strength is marked by a colour which deviates of that of the remaining weft threads (15, 16).

18. A covering material according to any one of claims 10 to 16,
**characterised in**
**that** the weft threads (15, 16) of a greater tear strength which directly adjoin the at least one weft thread (15', 16') of a lower tear strength are marked by a colour deviating from that of the remaining weft threads.

19. A covering material according to any one of claims 10 to 18,
**characterised in**
**that** the weft threads (15', 16') of a lower tear strength are formed by a mono-filament with a thickness smaller than 50dTex, more particularly smaller than 30dTex.

20. A covering material according to any one of claims 10 to 19,
**characterised in**
**that** the weft threads (15, 16) of a higher tear strength are formed by multi-filaments with a thickness greater than 50dTex, more particularly greater than 75dTex.

21. A covering material according to any one of claims 10 to 20,
**characterised in**
**that** a nominal separating region (T) is provided in the vicinity of the edges extending laterally relative to the production direction (P) for the purpose of separating the production edges.

22. A covering material according to any one of claims 10 to 21,
**characterised in**
**that** a plurality of nominal separating regions (T) is provided, more particularly so as to extend at identical distances from one another to be able to produce out of the spacer fabric individual strips of a predetermined width extending in the production direction (P).

## Revendications

1. Tissu à mailles tridimensionnel à couches espacées (11) constitué de deux couches de tricot (12, 13) placées parallèlement l'une à l'autre, qui sont reliées l'une à l'autre par des fils d'espacement (14) s'étendant en va et vient entre les deux couches de tricot (12, 13), tissu à mailles dans lequel
les couches de tricot (12, 13) présentent des mailles (22, 23), qui s'étendent de manière générale dans la direction de production, et des fils de trame (15, 16) tricotés avec ces mailles, et les fils d'espacement (14) s'étendent de manière générale dans la direction de production et sont liés aux couches de tricot (12, 13), dans au moins l'une des couches de tricot (12, 13) est inséré au moins un fil de trame (15', 16') de résistance moindre à la rupture en vue de créer une zone de sectionnement programmé (T) sensiblement linéaire, et
dans la zone de ce ou de ces fils de trame (15', 16') de résistance moindre à la rupture, il est prévu la suppression d'au moins un fil d'espacement (14) pour l'affaiblissement supplémentaire de la zone de sectionnement programmé (T) sensiblement linéaire,
**caractérisé en ce que** le long et à côté de ce ou de ces fils d'espacement (14) supprimés est inséré au moins un fil d'espacement supplémentaire (24, 25) dont le schéma de pose ou de monture est différent de celui des fils d'espacement (14) cités en premier lieu.

2. Tissu à mailles tridimensionnel selon la revendication 1, **caractérisé en ce que** dans la direction de production P, les fils d'espacement (14) cités en premier lieu se déportent respectivement dans les couches de tricot (12, 13) transversalement en va et vient (schéma de pose ou de monture en X), et **en ce que** le ou les fils d'espacement supplémentaires (24, 25) forment, dans la direction de production P, respectivement dans les couches de tricot (12, 13), des liaisons agencées sensiblement de manière linéaire (schéma de pose ou de monture en I).

3. Tissu à mailles tridimensionnel selon l'une des revendications 1 ou 2, **caractérisé en ce que** dans les deux couches de tricot (12, 13) est inséré, dans une position mutuellement coïncidente en recouvrement, respectivement au moins un fil de trame (15', 16') de résistance moindre à la rupture pour réaliser la zone de sectionnement programmé (T) sensiblement linéaire.

4. Tissu à mailles tridimensionnel selon l'une des revendications 1 à 3, **caractérisé en ce que** le ou les fils de trame (15', 16') de résistance moindre à la rupture est ou sont marqués par une couleur distincte de celle des autres fils de trame (15, 16).

5. Tissu à mailles tridimensionnel selon l'une des revendications 1 à 3, **caractérisé en ce que** les fils de trame (15, 16) de résistance à la rupture plus élevée, sont marqués, directement au voisinage du ou des fils de trame (15', 16') de résistance moindre à la rupture, par une couleur distincte de celle des autres fils de trame.

6. Tissu à mailles tridimensionnel selon l'une des revendications 1 à 5, **caractérisé en ce que** les fils de trame (15', 16') de résistance moindre à la rupture sont formés par un monofilament d'une épaisseur inférieure à 50dTex, notamment inférieure à 30dTex.

7. Tissu à mailles tridimensionnel selon l'une des revendications 1 à 6, **caractérisé en ce que** les fils de trame (15, 16) de résistance à la rupture plus élevée sont formés de filaments multiples d'une épaisseur supérieure à 45dTex, notamment supérieure à 70dtex.

8. Tissu à mailles tridimensionnel selon l'une des revendications 1 à 7, **caractérisé en ce qu'**une zone de sectionnement programmé (T) est prévue à proximité de chacun des bords latéraux en se référant à la direction de production (P), en vue du sectionnement des bords du produit.

9. Tissu à mailles tridimensionnel selon l'une des revendications 1 à 8, **caractérisé en ce que** plusieurs zones de sectionnement programmé (T) sont prévues notamment à intervalles identiques les unes des autres, en vue de fabriquer à partir du tissu à mailles tridimensionnel, des bandes individuelles d'une largeur déterminée souhaitée, qui s'étendent dans la direction de production (P).

10. Matériau de revêtement formé d'une couche de recouvrement (17) et d'un doublage sous-jacent formé par un tissu à mailles tridimensionnel (11) constitué de deux couches de tricot (12, 13) placées parallèlement l'une à l'autre, qui sont reliées l'une à l'autre par des fils d'espacement (14) s'étendant en va et vient entre les deux couches de tricot (12, 13), les couches de tricot (12, 13) présentant des mailles (22, 23), qui s'étendent de manière générale dans la direction de production, et des fils de trame (15, 16) tricotés avec ces mailles, et les fils d'espacement (14) s'étendant de manière générale dans la direction de production et étant liés aux couches de tricot (12, 13),
**caractérisé**
**en ce que** dans au moins l'une des couches de tricot (12, 13) est inséré au moins un fil de trame (15', 16') de résistance moindre à la rupture en vue de créer une zone de sectionnement programmé (T) sensiblement linéaire, et en ce que dans la zone de ce ou de ces fils de trame (15', 16') de résistance moindre à la rupture, il est prévu la suppression d'au moins un fil d'espacement (14) pour l'affaiblissement supplémentaire de la zone de sectionnement programmé (T) sensiblement linéaire,
et le long et à côté de ce ou de ces fils d'espacement (14) supprimés est inséré au moins un fil d'espacement supplémentaire (24, 25) dont le schéma de pose ou de monture est différent de celui des fils d'espacement (14) cités en premier lieu.

11. Matériau de revêtement selon la revendication 10, **caractérisé en ce que** dans les deux couches de tricot (12, 13) est inséré, dans une position mutuellement coïncidente en recouvrement, respectivement au moins un fil de trame (15', 16') de résistance moindre à la rupture pour réaliser la zone de sectionnement programmé (T) sensiblement linéaire.

12. Matériau de revêtement selon la revendication 10 ou 11, **caractérisé en ce que** dans la direction de production P, les fils d'espacement (14) cités en premier lieu se déportent respectivement dans les couches de tricot (12, 13) transversalement en va et vient (schéma de pose ou de monture en X), et **en ce que** le ou les fils d'espacement supplémentaires (24, 25) forment, dans la direction de production P, respectivement dans les couches de tricot (12, 13), des liaisons agencées sensiblement de manière linéaire (schéma de pose ou de monture en I).

13. Matériau de revêtement selon l'une des revendications 10 à 12, **caractérisé en ce que** la couche de recouvrement (17) possède, dans la zone de sectionnement programmé (T), un affaiblissement de matière s'étendant de manière concordante avec la zone de sectionnement programmé (T).

14. Matériau de revêtement selon l'une des revendications 10 à 13, **caractérisé en ce que** la couche de recouvrement (17) est un matériau dans une large mesure homogène, comme du cuir ou une feuille de matière plastique.

15. Matériau de revêtement selon la revendication 13, **caractérisé en ce que** l'affaiblissement de la couche de recouvrement (17) est réalisé par une incision interne continue ou selon des tirets ou bien par un marquage interne en pointillés (18).

16. Matériau de revêtement selon l'une des revendications 10 à 15, **caractérisé en ce que** la couche de recouvrement (17) est contrecollée par laminage sur le tissu à mailles tridimensionnel (11).

17. Matériau de revêtement selon l'une des revendications 10 à 16, **caractérisé en ce que** le ou les fils de trame (15', 16') de résistance moindre à la rupture est ou sont marqués par une couleur distincte de celle des autres fils de trame (15, 16).

18. Matériau de revêtement selon l'une des revendications 10 à 16, **caractérisé en ce que** les fils de trame (15, 16) de résistance à la rupture plus élevée, sont marqués, directement au voisinage du ou des fils de trame (15', 16') de résistance moindre à la rupture, par une couleur distincte de celle des autres fils de trame.

19. Matériau de revêtement selon l'une des revendications 10 à 18, **caractérisé en ce que** les fils de trame (15', 16') de résistance moindre à la rupture sont formés par un monofilament d'une épaisseur inférieure à 50dTex, notamment inférieure à 30dTex.

20. Matériau de revêtement selon l'une des revendications 10 à 19, **caractérisé en ce que** les fils de trame (15, 16) de résistance à la rupture plus élevée sont formés de filaments multiples d'une épaisseur supérieure à 50dTex, notamment supérieure à 75dtex.

21. Matériau de revêtement selon l'une des revendications 10 à 20, **caractérisé en ce qu'**une zone de sectionnement programmé (T) est prévue à proximité de chacun des bords latéraux en se référant à la direction de production (P), en vue du sectionnement des bords du produit.

22. Matériau de revêtement selon l'une des revendications 10 à 21, **caractérisé en ce que** plusieurs zones de sectionnement programmé (T) sont prévues notamment à intervalles identiques les unes des autres, en vue de fabriquer à partir du matériau de revêtement, des bandes individuelles d'une largeur déterminée souhaitée, qui s'étendent dans la direction de production (P).
